# EUROPÄISCHE PATENTSCHRIFT

(11) **EP 1 278 903 B1**
(45) Veröffentlichungstag und Bekanntmachung des Hinweises auf die Patenterteilung: **03.01.2007**
(21) Anmeldenummer: 01943293.9
(22) Anmeldetag: 27.04.2001
(51) Int. Cl.: D05B 1/00

(54) **NÄHVORRICHTUNG**
SEWING DEVICE
DISPOSITIF DE COUTURE

(30) Priorität: 24.05.2000 DE 10025633
(43) Veröffentlichungstag der Anmeldung: 29.01.2003
(73) Patentinhaber: PFAFF Industrie Maschinen AG, 67655 Kaiserslautern (DE)
(72) Erfinder: HALFMANN, Wilfried, 67661 Kaiserslautern (DE); RÜBEL, Andreas, 67737 Olsbrücken (DE); MAUE, Bernd, 67757 Kreimbach-Kaulbach (DE)
(74) Vertreter: Podszus, Burghart
(86) Internationale Anmeldenummer: PCT/EP2001/004759
(87) Internationale Veröffentlichungsnummer: WO 2001/090467

(56) Entgegenhaltungen:
- CH-A- 642 412
- DE-B- 1 660 839
- DE-U- 7 116 976
- US-A- 4 418 629
- US-A- 5 730 076

## Beschreibung

Die Erfindung betrifft eine Nähvorrichtung mit einer programmierbaren elektronischen Steuereinrichtung zum Nähen von Falten und Abnähern.

Bei bekannten derartigen Nähvorrichtungen wird das Nähgut üblicherweise zunächst mit Hilfe eines Faltwerkzeuges, welches vorderseitig mit einer auswechselbaren und auf den zu nähenden Nahtverlauf angepaßten Führungszunge versehen ist, in eine Übergabestellung befördert, dort vorübergehend fixiert und anschließend durch Absenken einer Druckleiste durch diese gehalten. Der Vorschub des Nähgutes erfolgt dann anschließend durch die in Längs- und gegebenenfalls auch in Querrichtung sich verschiebende und ebenfalls hinsichtlich ihrer Form speziell auf den Nahtverlauf angepaßte Druckleiste. Dabei wird möglichst dicht an der Druckleiste entlang genäht, so daß die Druckleiste bei einer Querschubbewegung lediglich von der Nähnadel weg nach außen bewegt werden kann.

Nachteilig bei diesen bekannten Nähvorrichtungen ist unter anderem, daß bei einem Wechsel des gewünschten Nahtverlaufes nicht nur das entsprechende Nahtprogramm gewechselt werden muß, sondern auch die von dem jeweiligen Nahtverlauf formabhängigen Teile (Druckleiste und Führungszunge) ausgetauscht werden müssen. Außerdem müssen bei einer Änderung der Nähgutdicke zusätzliche mechanische Einstellungen vorgenommen werden, weil bei den bekannten Vorrichtungen die Entfernung der Nähnadel von der Nähgutfaltkante von der Nähgutdicke abhängt.

Aus der DE-GM 71 16 976 ist eine Nähvorrichtung mit einer in ihrer Längsrichtung angetriebenen Schablonenschiene bekannt, die aus einer Druckleiste für das Nähgut und aus einer Führungsleiste besteht, welche in stetiger Anlageberührung mit einem von einem Träger aufgenommenen Führungsmittel steht, um die Abhängigkeit von der Form der Führungsleiste seitwärts gerichtete, die Längsbewegung überlagernde Bewegungen auszuführen. Auch bei dieser bekannten Nähvorrichtung muß daher bei einem Wechsel des gewünschten Nahtverlaufes nicht nur das entsprechende Nahtprogramm gewechselt, sondern auch die von dem jeweiligen Nahtverlauf formabhängigen Teile (Führungsleiste) ausgetauscht werden.

Gleiches gilt auch für die aus den Druckschriften DE 42 34 968 C1 und DE 40 31 200 A1 bekannten Nähvorrichtungen mit einem in Längs- und Querrichtung angetriebenen Nähguthalter. Diese zum Aufnähen von Taschen dienenden Nähguthalter weisen jeweils einen der Nahtform entsprechenden Nähschlitz auf. Da der Nähguthalter die Tasche zu beiden Seiten des Nähschlitzes reibschlüssig erfaßt, wird sie in jeder Transportrichtung in unveränderter Ausrichtlage verzerrungsfrei mitgenommen.

Beim Herstellen von Abnähern, bei denen die Naht stets spitzwinklig an der Nähgutfaltkante endet, muß diese frei liegen. Aus diesem Grund kann für das Halten und Führen von mit Abnähern zu versehendem Nähgut kein die zu bildende Naht umschließender Nähguthalter verwendet werden.

Aus der DE-PS 1660 839 ist ferner eine Näheinheit zum Herstellen von Abnähern bekannt, die ein zwischen einer Aufnahmestellung und einer Übergabestellung für das Nähgut bewegbares Faltwerkzeug, ein federndes Falthilfsblech, Haltemittel in Form einer Nadelbarre für den gefalteten Abnäher und eine Druckschiene zur Übernahme des gefalteten Nähgutes und zum Führen während des Nähvorganges enthält Das Faltwerkzeug ist in seiner Winkelstellung gegenüber der Druckschiene einstellbar, um eine bestimmte Abnähertiefe zu erzielen. Das Faltwerkzeug schiebt bei seiner Vorwärtsbewegung das Nähgut unter dem federnden Falthilfsblech und der angehobenen Druckschiene hindurch so weit vor, daß der Abnäher auf der Rückseite der Druckschiene herausragt, und zwar je nach der vorgewählten Winkelstellung des Faltwerkzeuges, d.h. entsprechend der gewünschten Abnähertiefe. Am Ende der Vorschubbewegung des Faltwerkzeuges wird die Nadelbarre abwärts bewegt, wobei ihre Nadeln das Nähgut im Bereich der Falte ergreifen und auf einer Nähtischplatte fixieren.

Dieser Druckschrift ist indessen kein Hinweis zu entnehmen, durch welche Mittel das Ende der Vorschubbewegung des Faltwerkzeuges bestimmt wird, ob beispielsweise durch irgendwelche Anschläge oder durch den Endpunkt des Vorschubweges des Antriebsmittels für das Faltwerkzeug. Dabei ist die genaue Festlegung des Endes der Vorschubbewegung von großer Bedeutung, denn durch die Lage bzw. den Abstand des Endpunktes der Vorschubbewegung des Faltwerkzeuges zur Nadel der Nähmaschine wird der Schnittpunkt der Abnähernaht mit der Nähgutfaltkante bestimmt. Nur wenn die zum Zweck der Nahtsicherung verkürzten Endstiche der Naht den erforderlichen Abstand zur Nähgutfaltkante haben, wird das gewünschte qualitätsvolle Nähergebnis erzielt. Ist der besagte Abstand zu groß, bildet der Abnäher anstelle einer scharfen Spitze eine unschön aussehende trichterförmige Vertiefung. Ist dagegen der Abstand zu klein, wird die Abnäherlänge zu kurz und es fallen ein Teil der verkürzten Endstiche ins Freie, was zur Folge hat, daß die Naht nicht ausreichend gesichert ist.

Aus der deutschen Patentanmeldung DE 100 11 162.9 ist eine Nähvorrichtung mit einer Nähmaschine, einem zwischen einer Aufnahmestellung und einer Übergabestellung für das Nähgut bewegbaren Faltwerkzeug und einer Druckleiste zur Übernahme des gefalteten Nähgutes und zum Führen des Nähgutes während des Nähvorganges bekannt, bei der Anschlagmittel zur Begrenzung der Zuführbewegung des Faltwerkzeuges in der Übergabestellung vorgesehen sind, die in der Bewegungsbahn des vom gefalteten Nähgut umgebenen Teils der Faltkante des Faltwerkzeuges liegen. Durch die derart angeordneten Anschlagmittel wird erreicht, daß bei unveränderter Stellung der Anschlagmittel die Außenseite der Nähgutfaltkante sowohl bei dünnem als auch bei dickem Nähgut stets dieselbe Entfernung zur Nähnadel aufweist. Bei dieser Nähvorrichtung fällt daher -unabhängig von der jeweiligen Nähgutdicke und ohne irgendwelche Korrekturmaßnahmen- der Ist-Schnittpunkt, z.B. einer Abnähernaht, mit der Außenseite der Nähgutfaltkante immer genau mit dem Soll-Schnittpunkt zusammen.

Der Erfindung liegt die Aufgabe zugrunde, eine Nähvorrichtung der eingangs erwähnten Art anzugeben, bei der bei einem Wechsel des Nähprogrammes auf einen Wechsel formabhängiger Teile (Führungszunge, Druckleiste) verzichtet werden kann und bei der trotz einer Änderung der Nähgutdicke zusätzliche mechanische Einstellungen nicht erforderlich sind.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung geht von einer Vorrichtung der in der DE 100 11 162.9 beschriebenen Art aus und verzichtet auf die Verwendung einer von der Nahtform abhängigen Führungszunge sowie einer formabhängigen Druckleiste. Vielmehr erfolgt die Zuführung des Nähgutes lediglich mit einem Faltwerkzeug mit gerader Faltkante und die Halterung und Führung des Nähgutes bei dem Nähvorgang mittels einer geradlinig ausgebildeten Druckleiste, wobei die elektronische Steuereinrichtung derart programmiert ist, daß der gewünschte Nahtverlauf sich ausschließlich durch Überlagerung von Längs- und Querbewegungen der Druckleiste ergibt.

Um eine möglichst große Anzahl unterschiedlicher Nahtverläufe mit der erfindungsgemäßen Nähvorrichtung nähen zu können, hat es sich als vorteilhaft erwiesen, nicht unmittelbar an der Druckleiste entlang zu nähen, sondern den mittleren Abstand zwischen der Nähnadel und der Druckleiste gegenüber bekannten Vorrichtungen größer zu wählen, so daß die Druckleiste sowohl Bewegungen nach außen als auch zur Nähnadel hin ausführen kann. Um die dabei möglicherweise entstehenden Probleme beim Herausziehen der Nähnadel zu vermeiden, ist ein als Schwebefuß ausgebildeter Niederhalter im Bereich der Nähnadel angeordnet, der sich dicht oberhalb der Nähgutfaltkante befindet und das Nähgut beim Herausziehen der Nadel und dem Festziehen der Fadenverknotung festhält, es sonst aber nicht berührt.

Um die Umrüstzeiten der Nähvorrichtung bei einem Wechsel des Nähprogrammes weiter wesentlich zu verkürzen, ist bei einer bevorzugten Ausführungsform der Erfindung vorgesehen, daß die Nahtparameter grafikunterstützt programmierbar sind. Hierzu umfaßt die Nähvorrichtung einen mit der Steuereinrichtung elektrisch verbundenen Bildschirm, auf dem der jeweils gewünschte geometrische Nahtverlauf darstellbar ist. In der Steuereinrichtung sind außerdem vorzugsweise Standard-Nahtprogramme abgespeichert. Bei einem Wechsel eines Nahtprogrammes wird das jeweils neue Nahtprogramm durch einen entsprechenden Tastendruck aufgerufen und der Nahtverlauf auf dem Bildschirm dargestellt.

Müssen Parameter des dargestellten Nahtprogrammes geändert werden, so werden die entsprechenden neuen Parameter über eine mit der Steuereinrichtung verbundene Tastatur eingegeben. Dabei sind alle Parameter eines Nahtverlaufes als Längenmaße definiert.

Zur Vermeidung des Entstehens von Auswölbungen des Nähgutes in axialer und radialer Richtung hat es sich als vorteilhaft erwiesen, wenn der Schwebefuß sowohl auf seiner der Faltkante des Nähgutes zugewandten Seite einen sich öffnenden keilförmigen Verlauf als auch auf seiner der Bewegungsrichtung des Nähgutes entgegengesetzten Stirnseite einen schrägen zur Faltkante des Nähgutes abnehmenden Verlauf aufweist.

Bei einer weiteren Ausführungsform der Erfindung ist der Niederhalter nicht an der Nähmaschine der erfindungsgemäßen Nähvorrichtung befestigt, sondern an einem die Querbewegungen der Druckleiste mit ausführendem Teil. Als ein derartiges Teil hat sich insbesondere der Rollenträger des die Druckleiste quer zur Längsrichtung verschiebenden Antriebes als geeignet erwiesen. Durch die Mitbewegung des Niederhalters in Querrichtung kann er so großflächig ausgebildet werden, daß er während des gesamten Nähvorganges den Nähgutbereich zwischen der Druckleiste und der Nähgutkante abdeckt und dadurch flachhält. Auswölbungen, wie sie häufig bei an der Nähmaschine befestigten Niederhalter insbesondere gegen Ende des jeweiligen Nähvorganges durch den großen zwischen Niederhalter und Druckleiste bestehenden Abstand entstehen können, entfallen in diesem Fall daher.

Bei einer anderen Ausführungsform der Erfindung ist vorgesehen, zum verzugsfreien Transport des Nähgutes an der Druckleiste einen quer abstehenden Druckfinger anzuordnen, dessen Unterseite mit der Unterseite der Druckleiste fluchtet. Dadurch umfaßt die Druckleiste einen L-förmig ausgebildeten Nähbereich. Vorzugsweise weist der Druckfmger einen keilförmigen Querschnitt auf, so daß der zu Beginn des Nähvorganges auf dem Druckfinger aufsitzende Niederhalter mit fortschreitendem Nähen ruckfrei vom Druckfinger abgleitet.

Weitere Einzelheiten und Vorteile der Erfindung ergeben sich aus den folgenden anhand von Figuren erläuterten Ausführungsbeispielen. Es zeigen:
Fig.1 die perspektivische Ansicht einer erfindungsgemäßen Nähvorrichtung mit einer Nähmaschine, an welcher ein Niederhalter befestigt ist, und einer Tastatur- und Bildschirmeinheit;
Fig.2 eine vergrößerte Ansicht der in Fig.1 dargestellten Nähvorrichtung im Bereich des Niederhalters mit durch eine gestrichelte Linie angedeutetem Nähgut;
Fig.3 und 4 eine Draufsicht und eine Seitenansicht auf den in Fig.2 dargestellten Niederhalter;
Fig.5 ein schematisches Blockschaltbild der elektronischen Steuereinrichtung mit angeschlossener Tastatur- und Bildschirmeinheit;
Fig.6 eine Vorderansicht der Tastatur- und Bildschirmeinheit mit einem grafisch dargestellten Nahtprogramm;
Fig.7-10 Bildschirmansichten von vier unterschiedlichen Standard-Nahtprogrammen;
Fig.11 die perspektivische Ansicht eines zweiten Ausführungsbeispieles der erfindungsgemäßen Nähvorrichtung;
Fig.12 eine vergrößerte perspektivische Ansicht der Antriebe der Druckleiste, der in Fig.11 wiedergegebenen Nähvorrichtung mit Druckleiste und Niederhalter;
Fig.13 und 14 zwei Draufsichten auf die in Fig.12 dargestellte Antriebsanordnung bei unterschiedlichen seitlichen Stellungen der Druckleiste und
Fig.15 einen Schnitt durch die in Fig.13 dargestellte Anordnung entlang der dort mit XV-XV bezeichneten Schnittlinie.

In Fig.1 ist mit 1 eine Nähvorrichtung zum Nähen von Falten und Abnähern mit einer auf einem Tisch 2 angeordneten elektrischen Nähmaschine 3 und einer programmierbaren elektronischen Steuereinrichtung 4 bezeichnet. An dem Tisch 2 ist ferner ein Faltwerkzeug 5 mit gerader Faltkante 6 angeordnet, welches von einer Aufnahmestellung in eine Übergabestellung für das Nähgut verschiebbar angeordnet ist. Ferner befindet sich an dem Tisch 2 eine geradlinige Druckleiste 7 zum Halten und Führen des Nähgutes während des Nähvorganges, die mittels entsprechender Antriebe 8, 9 in Längs- und Querrichtung bewegt werden kann.

Die Nähvorrichtung 1 umfaßt außerdem eine Halteeinrichtung 10 mit Anschlagmitteln zur Begrenzung der Zuführbewegung des Faltwerkzeuges 5 in der Übergabestellung und zum vorübergehenden Fixieren des mit der Falte versehenen Nähgutes sowie eine an einem Schwenkarm 11 angeordnete Bildschirm-Tastatureinheit 12.

Die elektrische Nähmaschine 3, die Bildschirm-Tastatureinheit 12, die Antriebe 8, 9 für die Druckleiste 7 sowie die Antriebe 13, 14 für die Halteeinrichtung 10 und das Faltwerkzeug 5 sind mit der Steuereinrichtung 4 elektrisch verbunden (Fig.5). Den Aufbau der Bildschirm-Tastatureinheit 12 gibt Fig.6 wieder. Dabei handelt es sich bei den dargestellten Tasten um sogenannte Softkeys.

An der Nähmaschine 3 ist im Bereich der lediglich als strichpunktierte Linie angedeuteten Nähnadel 15 (Fig.2) ein als Schwebefuß ausgebildeter Niederhalter 16 befestigt, dessen Verbindung mit der Nähmaschine 3 aus Übersichtlichkeitsgründen nicht im einzelnen dargestellt ist. Zur Vermeidung des Entstehens von Auswölbungen des gestrichelt angedeuteten Nähgutes 17 beim Nähen in axialer und radialer Richtung weist der Schwebefuß 16 sowohl auf seiner der Bewegungsrichtung des Nähgutes 17 entgegengesetzten Stirnseite 18 einen schrägen zur Faltkante 19 des Nähgutes abnehmenden Verlauf (Fig.3) als auch auf seiner der Faltkante 19 des Nähgutes 17 zugewandten Seite 20 einen sich öffnenden keilförmigen Verlauf (Fig.4) auf.

Nachfolgend wird die Funktionsweise der erfindungsgemäßen Nähvorrichtung näher erläutert. Dabei wird zunächst -unabhängig von dem gewünschten Nahtverlauf- das Nähgut in an sich bekannter Weise unter Bildung der gewünschten Falte mittels des Faltwerkzeuges 5 von einer Aufnahmestellung in eine Übergabestellung verschoben und dort mit Hilfe der Halteeinrichtung 10 durch Absenken von Haltenadeln fixiert. Anschließend fährt das Faltwerkzeug 5 wieder zurück in seine Aufnahmestellung. Die Druckleiste 7 senkt sich auf das Nähgut ab und hält nun das Nähgut, während die Haltenadeln nach oben verschoben werden und das Nähgut freigeben.

Sofern nicht bereits erfolgt, kann nun das gewünschte Nahtprogramm (z.B. für einen Abnäher) eingestellt werden. Hierzu wird mittels einer entsprechenden Taste z.B. der in Fig.7 dargestellte und mit 25 bezeichnete Nahtverlauf eingestellt. Dieser Nahtverlauf erscheint dann grafisch auf dem Bildschirm 21 der Bildschirm-Tastatureinheit 12. Durch Drücken der Zifferntasten 22 können die Parameter des Nahtverlaufes verändert werden. Die veränderbaren Werte sind dabei: die Abnähertiefe 1', die Abnäherlänge 2' und die Krümmung 3'. Außerdem können über die Tastatur auch weitere Werte, wie Programmnummer, Stichlänge, Nahtzusätze etc. eingegeben und auf dem Bildschirm 21 angezeigt werden. Nach Drücken der Taste "Enter" 23 werden die programmierten Werte in einen entsprechenden Speicher 24 der Steuereinrichtung 4 (Fig.5) übernommen und der Nähvorgang eingeleitet. Nach Beendigung des Nähvorganges gibt die Druckleiste 7 das Nähgut 17 frei und fährt in ihre Ausgangsposition zurück, so daß ein neues Nähgut mittels des Faltwerkzeuges 5 zugeführt werden kann.

Es hat sich gezeigt, daß der größte Teil der in der Praxis vorkommenden Abnäher und Bundfalten durch die vier in den Fig.7-10 dargestellten Grundformen programmiert werden kann.

Dabei ist in Fig.8 der Nahtverlauf 26 eines weiteren Abnähers dargestellt. Die veränderbaren Werte sind in diesem Fall: die Abnähertiefe 1", die Abnäherlänge 2", die Taillentiefe 3", die Taillenlänge 4", die erste Krümmung 5" und die zweite Krümmung 6".

Fig.9 zeigt den Nahtverlauf 27 einer Bundfalte mit veränderbarer ersten Bundfaltentiefe 1''', Bundfaltenlänge 2"', zweiten Bundfaltentiefe 3''' und Krümmung 4'''.

Fig.10 zeigt ebenfalls den Nahtverlauf 28 einer Bundfalte mit veränderbarer ersten Bundfaltentiefe 1^{IV}, ersten Bundfaltenlänge 2 ^{IV}, zweiten Bundfaltentiefe 3 ^{IV}, zweiten Bundfaltenlänge 4 ^{IV}, dritten Bundfaltentiefe 5 ^{IV}, ersten Krümmung 6 ^{IV} und zweiten Krümmung 7^{IV}.

Nach Eingabe aller den jeweiligen Nahtverlauf bestimmenden Werte wird durch die Steuereinrichtung eine Plausibilitätskontrolle der Daten vorgenommen. Sollten sie zu einer nicht zulässigen Naht führen, wird der falsch angegebene Wert an der Bildschirm-Tastatureinheit 12 angezeigt.

Weitere, außergewöhnliche Nahtformen sind durch freie Programmierung erreichbar. In dem von der Nähvorrichtung fahrbaren Nähfeld (z.B. 250 x 30 mm) ist dabei jeder beliebige Nahtverlauf möglich.

Die Erfindung ist keineswegs auf das vorstehend beschriebene Ausführungsbeispiel beschränkt. So zeigen beispielsweise die Fig.11-15 ein Ausführungsbeispiel, bei dem ein Niederhalter 30 vorgesehen ist, welcher nicht an der Nähmaschine 3, sondern an einem Rollenträger 31 befestigt ist. Dieser führt die wiederum mit 7 bezeichnete Druckleiste und ist mit dem zweiten Antrieb 9 verbunden, so daß er an den Querbewegungen der Druckleiste 7 teilnimmt. Durch diese Mitbewegung des Niederhalters 30 in Querrichtung kann er so großflächig ausgebildet werden, daß er während des gesamten Nähvorganges das Nähfeld 32 zwischen Druckleiste 7 und Faltkante 19 des Nähgutes 17 (Fig.13) abdeckt und dadurch flachhält.

Der durch die Längsbewegung der Druckleiste 7 bewirkte Effekt, wonach im Nähgut eine Momentenwirkung auftritt, die eine Aufwölbung des Nähgutes begünstigt, macht sich daher bei dem großflächigen Niederhalter 30 wesentlich geringer bemerkbar als bei Verwendung des im Zusammenhang mit den Fig.1 und 2 beschriebenen Niederhalters 16.

Die entsprechende Anordnung des Niederhalters 30 an dem Rollenträger 31 geht insbesondere aus Fig.12 hervor. Dabei ist die Druckleiste 7 seitlich um eine durch den Antrieb 8 in Längsrichtung verschiebbare Drehachse 34 verschwenkbar angeordnet, wobei die seitliche Schwenkbewegung zur Erzielung des flächenhaften Nähfeldes 32 (Fig.13) mit Hilfe des zweiten Antriebes 9 erfolgt. Dieser Antrieb 9 wirkt über den Rollenträger 31 mit den Rollen 35 auf die Druckleiste 7, welche einerseits zwischen den Rollen 35 in Längsrichtung geführt und andererseits quer zur Längsrichtung verschwenkt werden kann.

In Verbindung mit der drehbeweglichen Lagerung der Druckleiste ergibt sich der aus Fig.14 ersichtliche besondere Effekt, daß aufgrund des unterschiedlichen radialen Abstandes R1 und R2 zwischen der Drehachse 34 und den Rollen 35 einerseits und dem Niederhalter 30 andererseits der zu Beginn des Nähvorganges vorhandene sehr kleine Abstand zwischen Druckleiste 7 und Niederhalter 30 im Verlauf des Nähvorganges merkbar größer wird, ohne dabei aber den entsprechenden Nähgutbereich in nennenswertem Umfang freizulegen. Die Vergrößerung des Abstandes erzeugt in gleicher Weise wie bei dem in den Fig.1 und 2 dargestellten Niederhalter 16 eine quer gerichtete Zugkraft. Obwohl diese Zugkraft deutlich kleiner ist als diejenige, die bei Verwendung des Niederhalters 16 auftritt, vermag sie trotzdem einen spürbaren Glattzieheffekt auszuüben, da die Auswölbungen des Nähgutes unter dem Niederhalter 30 erheblich flacher sind als die Auswölbungen, die sich zwischen dem Niederhalter 16 und der Druckleiste 7 ausbilden können.

Einen weiteren Beitrag zum verzugsfreien Transport des Nähgutes leistet ein an der Druckleiste 7 angeordneter, quer abstehender, relativ kurzer Druckfinger 36, dessen Unterseite mit der Unterseite der Druckleiste 7 fluchtet. Wie aus Fig.13 hervorgeht, umfassen die Druckleiste 7 und der Druckfinger 36 das Nähfeld 32 L-förmig.

Der Druckfinger 36 weist einen keilförmigen Querschnitt auf (Fig.15). Dadurch kann der zu Beginn des Nähvorganges auf dem Druckfinger 36 aufsitzende Niederhalter 30 mit fortschreitendem Nähen ruckfrei vom Druckfinger 36 abgleiten.

### Bezugszeichenliste

- 1: Nähvorrichtung
- 2: Tisch
- 3: Nähmaschine
- 4: Steuereinrichtung
- 5: Faltwerkzeug
- 6: Faltkante
- 7: Druckleiste
- 8,9: Antriebe
- 10: Halteeinrichtung
- 11: Schwenkarm
- 12: Bildschirm-Tastatureinheit
- 13,14: Antriebe
- 15: Nähnadel
- 16: Niederhalter, Schwebefuß
- 17: Nähgut
- 18: Stirnseite (Schwebefuß)
- 19: Faltkante (Nähgut)
- 20: Seite (Schwebefuß)
- 21: Bildschirm
- 22: Zifferntasten
- 23: Taste "Enter"
- 24: Speicher
- 25-28: Nahtverläufe
- 30: Niederhalter
- 31: Rollenträger
- 32: Nähfeld
- 34: Drehachse
- 35: Rolle
- 36: Druckfinger

- 1',1": Abnähertiefe
- 1''' ,1^{IV}: erste Bundfaltentiefe
- 2',2": Abnäherlänge
- 2''': Bundfaltenlänge
- 2^{IV}: erste Bundfaltenlänge
- 3': Krümmung
- 3 ": Taillentiefe
- 3''',3^{IV}: zweite Bundfaltentiefe
- 4'': Taillenlänge
- 4''': Krümmung
- 4^{IV}: zweite Bundfaltenlänge
- 5 ": erste Krümmung
- 5^{IV}: dritte Bundfaltentiefe
- 6": zweite Krümmung
- 6^{IV}: erste Krümmung
- 7^{IV}: zweite Krümmung

## Patentansprüche

1. Nähvorrichtung mit einer programmierbaren elektronischen Steuereinrichtung (4) zum Nähen von Falten und Abnähern mit den Merkmalen:
a) die Nähvorrichtung (1) umfaßt eine Nähmaschine (3) mit Nähnadel (15) und einem Niederhalter (16; 30), einem zwischen einer Aufnahmestellung und einer Übergabestellung für das Nähgut (17) bewegbaren Faltwerkzeug (5), Anschlagmittel zur Begrenzung der Zuführbewegung des Faltwerkzeuges (5) in der Übergabestellung, eine Halteeinrichtung (10) für die gebildete Falte bzw. den Abnäher und eine Druckleiste (7) zur Übernahme des gefalteten Nähgutes (17) in der Übergabestellung und zum Führen des Nähgutes (17) während des Nähvorganges;
b) die Druckleiste (7) ist nahtformunabhängig geradlinig ausgebildet;
c) die Druckleiste (7) ist zur Erzielung eines flächenhaften Nähfeldes (32) durch einen ersten mit der Steuereinrichtung (4) verbundenen Antrieb (8) in Längsrichtung und durch einen zweiten mit der Steuereinrichtung (4) verbundenen Antrieb (9) in Querrichtung bewegbar angeordnet;
d) die Steuereinrichtung (4) ist derart programmierbar, daß der jeweils gewünschte Nahtverlauf (25-28) ausschließlich durch die Überlagerung von Längs- und Querbewegung der Druckleiste (7) erzielbar ist, wobei sowohl von der Nähnadel (15) weg als auch zur Nähnadel (15) hin verlaufende Bewegungen möglich sind;
e) der Niederhalter (16; 30) ist als ein mindestens im Bereich der Nähnadel (15) flachhaltender Schwebefuß ausgebildet.

2. Nähvorrichtung nach Anspruch 1, **dadurch gekennzeichnet, daß** die Druckleiste (7) seitlich um eine durch den ersten Antrieb (8) in Längsrichtung verschiebbare Drehachse (34) verschwenkbar angeordnet ist, so daß zur Erzielung des flächenhaften Nähfeldes (32) die Druckleiste (7) bei ihrer Bewegung in Längsrichtung von dem zweiten Antrieb (9) seitlich verschwenkt wird.

3. Nähvorrichtung nach Anspruch 1 oder 2, **dadurch gekennzeichnet, daß** der Niederhalter (30) an einem die Querbewegung der Druckleiste (7) mit ausführendem Teil angeordnet ist.

4. Nähvorrichtung nach Anspruch 3, **dadurch gekennzeichnet, daß** der zweite Antrieb (9) mit einem Rollenträger (31) verbunden ist, dessen Rollen (35) die Druckleiste (7) führen und daß der Niederhalter (30) an dem Rollenträger (31) befestigt ist.

5. Nähvorrichtung nach Anspruch 3 oder 4, **dadurch gekennzeichnet, daß** die Breite des Niederhalters (30) so groß gewählt ist, daß er während des Nähvorganges annähernd den gesamten Bereich zwischen Druckleiste (7) und Faltkante (19) des Nähgutes (17) abdeckt.

6. Nähvorrichtung nach Anspruch 1 oder 2, **dadurch gekennzeichnet, daß** der Niederhalter (16) an der Nähmaschine (3) befestigt ist.

7. Nähvorrichtung nach einem der Ansprüche 1 bis 6, **dadurch gekennzeichnet, daß** der Schwebefuß (16) auf seiner der Faltkante (19) des Nähgutes (17) zugewandten Seite (20) einen sich öffnenden keilförmigen Verlauf aufweist.

8. Nähvorrichtung nach einem der Ansprüche 1 bis 7, **dadurch gekennzeichnet, daß** der Schwebefuß (16) auf seiner der Bewegungsrichtung des Nähgutes (17) entgegengesetzten Stirnseite (18) einen schrägen zur Faltkante (19) des Nähgutes (17) abnehmenden Verlauf aufweist.

9. Nähvorrichtung nach einem der Ansprüche 1 bis 8, **dadurch gekennzeichnet, daß** an der Druckleiste (7) ein quer abstehender Druckfinger (36) angeordnet ist, dessen Unterseite mit der Unterseite der Druckleiste (7) fluchtet.

10. Nähvorrichtung nach Anspruch 9, **dadurch gekennzeichnet, daß** der Druckfinger (36) einen keilförmigen Querschnitt aufweist, derart, daß der zu Beginn des Nähvorganges auf dem Druckfinger (36) aufsitzende Niederhalter (30) mit fortschreitendem Nähen ruckfrei von dem Druckfinger (36) abgleitet.

11. Nähvorrichtung nach einem der Ansprüche 1 bis 10, **dadurch gekennzeichnet, daß** die Nähvorrichtung (1) einen mit der Steuereinrichtung (4) verbundenen Bildschirm (21) umfaßt, auf dem der jeweils gewünschte geometrische Nahtverlauf (25-28) darstellbar ist.

12. Nähvorrichtung nach Anspruch 11, **dadurch gekennzeichnet, daß** in der Steuereinrichtung (4) Standard-Nahtprogramme abgespeichert sind, deren Nahtverläufe (25-28) auf dem Bildschirm (21) darstellbar sind, und daß die dem jeweiligen dargestellten Nahtverlauf (25-28) zugeordneten Parameter (1'-7 ^{IV}) mittels einer entsprechenden Tastatur veränderbar sind.

13. Nähvorrichtung nach Anspruch 11 oder 12, **dadurch gekennzeichnet, daß** alle Parameter (1'-7^{IV}) eines Nahtverlaufes (25-28) als Längenmaße definiert sind.

## Claims

1. Sewing device with a programmable electronic control system (4) for sewing folds and tucks with the features:
a) the sewing device (1) comprises a sewing machine (3) with a sewing needle (15) and with a holding-down device (16; 30), with a folding tool (5), which can be moved between a receiving position and a transfer position for the fabric (17), stop means for limiting the feed motion of the folding tool (5) in the transfer position, a holding means (10) for the fold or tuck formed, and a pressure pad (7) for taking over the folded fabric (17) in the transfer position and for guiding the fabric (17) during the sewing operation;
b) the pressure pad (7) has a straight design independently from the seam format;
c) to obtain a flat sewing field (32), the pressure pad (7) is arranged movably in the longitudinal direction by a first drive (8) connected to the control system (4) and in the transverse direction by a second drive (9) connected to the control system (4);
d) the control system (4) can be programmed such that the particular desired seam course (25-28) can be obtained exclusively by the superimposition of the longitudinal and transverse movements of the pressure pad (7), wherein both movements away from the sewing needle (15) and movements toward the sewing needle (15) are possible;
e) the holding-down device (16; 30) is designed as a floating foot that holds the fabric flat at least in the area of the sewing needle (15).

2. Sewing device according to Claim 1, **characterized in that** the pressure pad (7) is arranged laterally pivotably around an axis of rotation (34) that can be displaced in the longitudinal direction by the first drive (8), so that the pressure pad (7) is displaced laterally during its movement in the longitudinal direction by the second drive (9) to obtain the flat sewing field (32).

3. Sewing device according to Claim 1 or 2, **characterized in that** the holding-down device (30) is arranged at a part that also participates in the transverse movement of the pressure pad (7).

4. Sewing device according to Claim 3, **characterized in that** the second drive (9) is connected to a roller carrier (31), whose rollers (35) guide the pressure pad (7), and the holding-down device (30) is fastened to the roller carrier (31).

5. Sewing device according to Claim 3 or 4, **characterized in that** the width of the holding-down device (30) is selected to be such that it approximately covers the entire area between the pressure pad (7) and the folded edge (19) of the fabric (17) during the sewing operation.

6. Sewing device according to Claim 1 or 2, **characterized in that** the holding-down device (16) is fastened to the sewing machine (3).

7. Sewing device according to one of Claims 1 to 6, **characterized in that** the floating foot (16) has an opening, wedge-shaped course on its side (20) facing the folded edge (19) of the fabric (17).

8. Sewing device according to one of Claims 1 to 7, **characterized in that** the floating foot (16) has an oblique course decreasing toward the folded edge (19) of the fabric (17) on its front side (18) located opposite the direction of movement of the fabric (17).

9. Sewing device according to one of Claims 1 to 8, **characterized in that** a transversely projecting pressing finger (36), whose underside is flush with the underside of the pressure pad (7), is arranged at the pressure pad (7).

10. Sewing device according to Claim 9, **characterized in that** the pressing finger (36) has a wedge-shaped cross section, such that the holding-down device (30) seated on the pressing finger (36) at the beginning of the sewing operation slides off from the pressing finger (36) without a jerk as the sewing progresses.

11. Sewing device according to one of Claims 1 to 10, **characterized in that** the sewing device (1) includes a display screen (21), which is connected to the control system (4) and on which the particular desired geometric seam course (25-28) can be displayed.

12. Sewing device according to Claim 11, **characterized in that** standard seam programs, whose seam courses (25-28) can be displayed on the display screen (21), are stored in the control system (4), and that the parameters (1'-7^{IV}) associated with the particular seam course (25-28) can be changed by means of a corresponding keyboard.

13. Sewing device according to Claim 11 or 12, **characterized in that** all parameters (1 ' -7^{IV}) of a seam course (25-28) are defined as length measurements.

## Revendications

1. Dispositif de couture doté d'un dispositif électronique programmable de commande (4), pour coudre des rabats et les écarter, qui présente les caractéristiques suivantes :
a) le dispositif de couture (1) comprend une machine à coudre (3) dotée d'aiguilles à coudre (15) et un support inférieur (16; 30), un outil de rabattement (5) qui peut être déplacé entre une position de réception et une position de transfert du produit à coudre (17), des moyens à butée qui limitent le déplacement d'amenée de l'outil de rabattement (5) dans la position de transfert, un dispositif de retenue (10) pour le rabat ou l'écarteur formés et une latte de poussée (7) qui reprend le produit cousu (17) rabattu dans sa position de transfert et qui guide le produit cousu (17) pendant l'opération de couture,
b) la languette de poussée (7) a une forme rectiligne indépendante de la forme de la couture,
c) pour obtenir un champ de couture (32) plat, la languette de poussée (7) est disposée de manière à pouvoir être déplacée dans le sens de la longueur par un premier entraînement (8) relié au dispositif de commande (4) et dans le sens transversal par un deuxième entraînement (9) relié au dispositif de commande (4),
d) le dispositif de commande (4) peut être programmé de manière à obtenir la couture (25 à 28) particulière souhaitée uniquement par la superposition d'un déplacement longitudinal et d'un déplacement transversal de la languette de poussée (7), des déplacements qui s'éloignent de l'aiguille à coudre (15) ou qui s'approchent de l'aiguille à coudre (15) étant tous deux possibles,
e) le support inférieur (16; 30) est configuré au moins comme pied suspendu posé à plat dans la zone de l'aiguille à coudre (15).

2. Dispositif de couture selon la revendication 1, **caractérisé en ce que** la languette de poussée (7) est disposée de manière à pouvoir pivoter latéralement autour d'un axe de rotation (34) qui peut être déplacé dans le sens de la longueur par un premier entraînement (8), de sorte que pour obtenir le champ de couture (32) plat, la languette de poussée (7) est inclinée latéralement par le deuxième entraînement (9) pendant qu'elle est déplacée dans le sens de la longueur.

3. Dispositif de couture selon les revendications 1 ou 2, **caractérisé en ce que** le support inférieur (30) est disposé sur une pièce qui réalise également le déplacement transversal de la languette de poussée (7).

4. Dispositif de couture selon la revendication 3, **caractérisé en ce que** le deuxième entraînement (9) est relié à un support à galets (31) dont les galets (35) guident la languette de poussée (7) et **en ce que** le support inférieur (30) est fixé sur le support à galets (31).

5. Dispositif de couture selon les revendications 3 ou 4, **caractérisé en ce que** la largeur du support inférieur (30) est sélectionnée de telle sorte que, pendant l'opération de couture, elle couvre sensiblement toute la zone située entre la languette de poussée (7) et le bord rabattu (19) du produit à coudre (17).

6. Dispositif de couture selon les revendications 1 ou 2, **caractérisé en ce que** le support inférieur (16) est fixé à la machine à coudre (3).

7. Dispositif de couture selon les revendications 1 à 6, **caractérisé en ce que** sur son côté (20) tourné vers le bord rabattu (19) du produit à coudre (17), le pied suspendu (16) présente une forme qui s'ouvre en biseau.

8. Dispositif de couture selon les revendications 1 à 7, **caractérisé en ce que** sur son côté frontal (18) opposé à la direction de déplacement du produit à coudre (17), le pied suspendu (16) présente une forme oblique qui se rétrécit en direction du bord rabattu (19) du produit à coudre (17).

9. Dispositif de couture selon les revendications 1 à 8, **caractérisé en ce qu'**un doigt de poussée (36) qui déborde transversalement et dont le côté inférieur est aligné sur le côté inférieur de la languette de poussée (7) est disposé sur la languette de poussée (7).

10. Dispositif de couture selon la revendication 9, **caractérisé en ce que** le doigt de poussée (36) a une section transversale en biseau, de telle sorte que le support inférieur (30) qui repose sur le doigt de poussée (36) au début de l'opération de couture s'écarte sans à-coups du doigt de poussée (36) lorsque la couture se poursuit.

11. Dispositif de couture selon les revendications 1 à 10, **caractérisé en ce que** le dispositif de couture (1) comprend un écran (21) relié au dispositif de commande (4) et sur lequel la forme géométrique particulière souhaitée de la couture (25 à 28) peut être représentée.

12. Dispositif de couture selon la revendication 11, **caractérisé en ce que** des programmes normalisés de couture dont la forme des coutures (25 à 28) peut être représentée sur l'écran (21) sont conservés en mémoire dans le dispositif de commande (4) et **en ce que** les paramètres (1' à 7^{IV}) associés à la forme de la couture (25 à 28) particulière représentée peuvent être modifiés au moyen d'un clavier approprié.

13. Dispositif de couture selon les revendications 11 ou 12, **caractérisé en ce que** tous les paramètres (1' à 7^{IV}) sont définis sous la forme de dimensions de longueur de la forme de la couture (25 à 28).
